# EUROPÄISCHE PATENTSCHRIFT

(11) **EP 1 333 984 B1**
(45) Veröffentlichungstag und Bekanntmachung des Hinweises auf die Patenterteilung: **10.12.2008**
(21) Anmeldenummer: 01994543.5
(22) Anmeldetag: 15.10.2001
(51) Int. Cl.: B41J 2/515, B41C 1/10, B41J 2/16

(54) **DRUCKVORRICHTUNG**
PRINTING DEVICE
DISPOSITIF D'IMPRESSION

(30) Priorität: 17.11.2000 DE 10057061
(43) Veröffentlichungstag der Anmeldung: 13.08.2003
(73) Patentinhaber: Koenig & Bauer Aktiengesellschaft, 97080 Würzburg (DE)
(72) Erfinder: ECK, Rainer, 97469 Gochsheim (DE); KOBLINGER, Michael, 97225 Zellingen (DE); SCHASCHEK, Karl, Erich, Albert, 97289 Thüngen (DE)
(86) Internationale Anmeldenummer: PCT/DE2001/003944
(87) Internationale Veröffentlichungsnummer: WO 2002/040279

(56) Entgegenhaltungen:
- WO-A-97/31781
- US-A- 5 796 416
- US-A- 6 137 506

## Beschreibung

Die Erfindung betrifft eine Druckvorrichtung gemäß dem Oberbegriff des Anspruchs 1.

Die Druckvorrichtung ist mit einer Vielzahl von Druckköpfen versehen, die jeweils einen Druckbereich aufweisen, dessen Erstreckung in Druckrichtung eine Zeilenhöhe und dessen Erstreckung quer zur Druckrichtung eine Spaltenbreite festlegt, wobei die Druckköpfe in mehreren voneinander beabstandeten parallelen Reihen angeordnet und die Druckköpfe verschiedener Reihen quer zur Druckrichtung zueinander versetzt sind.

Der Begriff "Druckrichtung" meint dabei die Richtung der Bewegung des zu bedruckenden Druckguts relativ zu den Druckköpfen. Sofern auf rotierende Druckplattenzylinder aufgezogene Druckplatten als Druckgut vorgesehen sind, steht die Druckrichtung senkrecht zur Drehachse des Druckplattenzylinders.

Derartige Druckvorrichtungen werden beispielsweise dazu eingesetzt, um OffsetDruckplatten zu bebildern. Mit der Vielzahl von Druckköpfen kann ein Beschichtungsmittel oder in Umkehrung hiervon ein Lösungsmittel zum Auflösen einer Beschichtung der Druckplatte auf diese aufgespritzt werden.

Um ein hochwertiges Druckbild zu erhalten, ist es wünschenswert, das über die Druckvorrichtung auf die Druckplatten aufzubringende Medium in jedem Bereich der Druckplatte fein und gleichmäßig verteilt ohne Fehlstellen auftragen zu können. Hierzu sind die Druckköpfe ausreichend dicht aneinander anzuordnen. Andererseits ist die mögliche Dichte des Aneinanderpackens der Druckköpfe begrenzt, da diese aneinanderstoßen. Insofern wäre es wünschenswert, mit möglichst wenig Druckköpfen auszukommen.

Die US 57 19 602 A zeigt einen Ink-Jet-Druckkopf mit einer Vielzahl von Düsengruppen. Diese Düsengruppen sind zueinander versetzt angeordnet.

Die DE 37 30 844 A1 offenbart einen Matrix-Ink-Drucker, bei dem mehrere Druckköpfe mit jeweils mehreren Düsenöffnungen zueinander versetzt angeordnet sind. Dabei überdecken sich die Düsenöffnungen bezogen auf das zu bedruckende Material.

Der Erfindung liegt die Aufgabe zugrunde, eine Druckvorrichtung zu schaffen.

Diese Aufgabe wird erfindungsgemäß durch die Merkmale des Anspruchs 1 gelöst.

Die mit der Erfindung erzielbaren Vorteile bestehen insbesondere darin, dass der Teilungsabstand der Druckköpfe in jeweils einer Druckkopfreihe der Spaltenbreite mal der Anzahl der Reihen und der Abstand der Reihen voneinander der Zeilenhöhe mal der um eins erhöhten Anzahl der Reihen entspricht. Die Spaltensprünge in einer Druckkopfreihe entsprechen der Anzahl der Druckkopfreihen, während die Zeilensprünge zwischen benachbarten Druckkopfreihen um eins größer als die Anzahl der Druckkopfreihen der Druckvorrichtung sind. Die Druckköpfe sind genau derart angeordnet, dass keine Lücken und keine Überlappungen zwischen den Druckköpfen, wo nicht bzw. doppelt gedruckt werden würde, vorgesehen sind. Hierdurch kann eine hohe Auflösung bei gleichzeitig kompakter Bauweise der Druckvorrichtung erreicht werden.

In vorteilhafter Weise sind Druckköpfe aus verschiedenen Reihen in einer gemeinsamen Ebene angeordnet. Insbesondere kann jeweils ein Druckkopf aus jeder Reihe mit einem jeweiligen Druckkopf aus jeder anderen Reihe in einer gemeinsamen Ebene liegen. Hierdurch wird die Montage der einzelnen Druckköpfe wesentlich vereinfacht. Insbesondere können diese auf einem ebenen Druckkopfhalter befestigt sein. Neben einer kompakten Anordnung kann hierdurch eine einfache Ausrichtbarkeit der Druckköpfe relativ zueinander erreicht werden.

In Weiterbildung der Erfindung werden die einzelnen Druckköpfe schräg zur Druckrichtung angeordnet, um eine höhere Auflösung zu erreichen. Jeder Druckkopf besitzt eine Längsrichtung, die durch seinen Druckbereich bzw. durch die Linie, entlang derer die Düsenöffnungen angeordnet sind, bestimmt wird. Die Druckköpfe werden derart schräg zur Druckrichtung angeordnet, dass sich die genannte Längsrichtung in einem spitzen Winkel zu der Druckrichtung erstreckt. Der Winkel kann an die Gegebenheiten, insbesondere an die Gestaltung der Druckköpfe angepasst werden. Gemäß einer Ausführung der Erfindung kann der Winkel zwischen 20° und 45°, insbesondere etwa 30° betragen.

In Weiterbildung der Erfindung sind die Druckköpfe aus verschiedenen Reihen um den selben Winkel schräg gestellt. Sie können insbesondere derart angeordnet sein, dass Druckköpfe aus verschiedenen Reihen mit ihren Längsrichtungen in einer gemeinsamen Ebene liegen. Die gemeinsame Ebene ist zur Druckrichtung um den Winkel geneigt, um den auch die Druckköpfe zur Druckrichtung schräggestellt sind.

Ausführungsbeispiele der Erfindung sind in den Zeichnungen dargestellt und werden im folgenden näher beschrieben.

Es zeigen:
- Fig. 1: eine schematische Darstellung der Anordnung der Druckköpfe einer Druckvorrichtung in zwei Reihen gemäß einer bevorzugten Ausführung der Erfindung;
- Fig. 2: eine schematische Darstellung der Anordnung der Druckköpfe einer Druckvorrichtung in drei Reihen gemäß einer weiteren bevorzugten Ausführung der Erfindung.

Die Druckvorrichtung gemäß Fig. 1 umfasst 18 einzelne Druckköpfe 1 bis 18, die in zwei Druckkopfreihen angeordnet sind. Die Druckkopfreihen erstrecken sich voneinander beabstandet und zueinander parallel, und zwar jeweils senkrecht zur Druckrichtung 19, die durch den Pfeil angegeben ist.

Alle Druckköpfe 1 bis 18 sind jeweils um einen Neigungswinkel 20 zur Druckrichtung 19 schräg gestellt, um eine höhere Auflösung zu erreichen. Durch die Schrägstellung der Druckköpfe 1 bis 18 können die Druckköpfe 1 bis 18 in Richtung der Druckkopfreihen näher aufeinander angeordnet und der Abstand der Düsenöffnungen der einzelnen Druckköpfe 1 bis 18 voneinander quer zur Druckrichtung 19 verringert werden. Wie Fig. 1 zeigt, definiert sich der Neigungswinkel 20 zum einen durch die Druckrichtung 19 und zum anderen durch die Längsrichtung jedes Druckkopfes 1 bis 18. Die Längsrichtung der Druckköpfe 1 bis 18 ist durch die Linie bestimmt, entlang derer die Düsenöffnungen eines Druckkopfes 1 bis 18 angeordnet sind. Durch die Schrägstellung erhält die Düsenreihe eines jeden Druckkopfes 1 bis 18 eine Erstreckung in Druckrichtung 19 sowie eine Erstreckung quer zur Druckrichtung 19. Die Erstreckung quer zur Druckrichtung 19 bestimmt die Spaltenbreite eines Druckkopfes 1 bis 18, während die Erstreckung der Düsenreihe in Druckrichtung 19 die Zeilenhöhe des entsprechenden Druckkopfes1 bis 18 definiert.

Die Druckköpfe 1 bis 18 in jeder Druckkopfreihe sind quer zur Druckrichtung 19 voneinander beabstandet. Der Teilungsabstand 21 der Druckköpfe 1 bis 18 einer Druckkopfreihe entspricht dabei der Spaltenbreite mal der Anzahl der Druckkopfreihen, in der gezeigten Ausführung gemäß Fig. 1 also der Breite zweier Spalten: $Teilungsabstand 21 = Spaltenbreite \times Anzahl der Druckkopfreihen$

Die Druckkopfreihen sind voneinander in Druckrichtung 19 ebenfalls beabstandet. Der Reihenabstand 22 genügt dabei folgender Bedingung: $Reihenbstand 22 = Zeilenhöhe \times ( Anzahl der Druckkopfreihen + 1 )$

Bei zwei Druckkopfreihen, wie in der gezeigten Ausführung gemäß Fig. 1, entspricht der Reihenabstand 22 also drei mal der Zeilenhöhe, die wie erwähnt durch die Erstreckung der Düsenreihe eines Druckkopfes 1 bis 18 in Druckrichtung 19 definiert wird.

Entsprechend der gewählten Anordnung der Druckköpfe 1 bis 18 liegt der quer zur Druckrichtung 19 jeweils nächste Druckkopf 1; 2; 3; 4; 5; 6; 7; 8; 9; 10; 11; 12; 13; 14; 15; 16; 17; 18 immer in der nächsten Reihe und ist nicht in der gleichen Druckkopfreihe angeordnet. Wie die Nummerierung der Druckköpfe 1 bis 18 zeigt, ist ein erster Druckkopf 1 in der ersten Druckkopfreihe angeordnet, während der darauffolgende zweite Druckkopf 2 in der zweiten Druckkopfreihe angeordnet ist.

Bei dieser Druckkopfanordnung kann vorteilhafterweise vorgesehen sein, dass mehrere Druckköpfe 1 bis 18 in einer gemeinsamen Ebene angeordnet sind, so dass diese auf einem ebenen Halter montiert werden können. Wie Fig. 1 zeigt, liegen die Druckköpfe 1 und 4, die Druckköpfe 3 und 6 usw. in einer gemeinsamen Ebene und sind jeweils auf einem gemeinsamen Druckkopfhalter 23 bzw. 24 montiert.

Diese gemeinsame Ebene der Düsenöffnungen der Druckköpfe 1 und 4, 3 und 6 usw. ist zur Druckrichtung 19 unter dem Neigungswinkel 20 geneigt und steht senkrecht zur Druckebene, d. h. zum Bedruckstoff. Im Falle eines rotierenden Bedruckstoffes, z. B. einer Druckform eines rotierenden Zylinders einer Druckmaschine ist die Ebene zur Rotationsachse des Zylinders geneigt und liegt in radialer Richtung des Zylinders.

Es ist grundsätzlich möglich, die an einem Druckkopfhalter 23; 24 montierten Druckköpfe 1 bis 18 auf unterschiedlichen Seiten desselben zu befestigen bzw. anzuordnen. Eine einfachere und insofern bevorzugte Anordnung ist jedoch dadurch gegeben, dass die auf einem Druckkopfhalter 23 montierten Druckköpfe 1 und 4 auf derselben Seite des Druckkopfhalters 23 angeordnet sind, wie Fig. 1 zeigt.

Die Druckkopfhalter 23; 24 können an einem gemeinsamen Träger 25 gelagert sein (Fig. 1).

Die Anzahl der Druckkopfreihen wird vorzugsweise je nach Raumbedarf gewählt. Gemäß Fig. 2 können die Druckköpfe 1 bis 18 in drei Druckkopfreihen angeordnet werden. Ansonsten entspricht die Anordnung der Druckköpfe 1 bis 18 nach Fig. 2 der Anordnung gemäß Fig. 1. Insbesondere entsprechen die Spaltensprünge zwischen den Druckköpfen 1 bis 18 einer Druckkopfreihe sowie die Zeilensprünge, d. h. der Reihenabstand in Druckrichtung 19 der oben genannten Beziehung. Ebenso entspricht die Schrägstellung der einzelnen Druckköpfe 1 bis 18 dem oben beschriebenen Zusammenhang. Auf eine weitere Erläuterung der Ausführung gemäß Fig. 2 kann daher verzichtet werden.

Diese Druckvorrichtung trägt ein Mittel zum Verändern der Beschichtung (eine zusätzliche Beschichtung kann aufgetragen werden, Eigenschaften einer Beschichtung können verändert werden) einer Druckform, insbesondere einer Flachdruckform einer Druckmaschine auf.

### Bezugszeichenliste

- 1: Druckkopf
- 2: Druckkopf
- 3: Druckkopf
- 4: Druckkopf
- 5: Druckkopf
- 6: Druckkopf
- 7: Druckkopf
- 8: Druckkopf
- 9: Druckkopf
- 10: Druckkopf
- 11: Druckkopf
- 12: Druckkopf
- 13: Druckkopf
- 14: Druckkopf
- 15: Druckkopf
- 16: Druckkopf
- 17: Druckkopf
- 18: Druckkopf
- 19: Druckrichtung
- 20: Neigungswinkel (1 bis 18)
- 21: Teilungsabstand (1 bis 18)
- 22: Reihenabstand
- 23: Druckkopfhalter
- 24: Druckkopfhalter
- 25: Träger

## Patentansprüche

1. Druckvorrichtung mit einer Vielzahl von Druckköpfen (1 bis 18), die jeweils einen Druckbereich aufweisen, dessen Erstreckung in Druckrichtung (19) eine Zeilenhöhe und dessen Erstreckung quer zur Druckrichtung (19) eine Spaltenbreite festlegt, wobei die Druckköpfe (1 bis 18) in mehreren voneinander beabstandeten parallelen Reihen angeordnet und die Druckköpfe (1 bis 18) verschiedener Reihen quer zur Druckrichtung (19) zueinander versetzt sind, **dadurch gekennzeichnet, dass** der Teilungsabstand (21) der Druckköpfe (1 bis 18) in jeweils einer Reihe der Spaltenbreite mal der Anzahl der Reihen und der Reihenabstand der Reihen voneinander der Zeilenhöhe mal der um eins erhöhten Anzahl der Reihen entspricht.

2. Druckvorrichtung nach dem vorhergehenden Anspruch, **dadurch gekennzeichnet, dass** Druckköpfe (1 bis 18) aus verschiedenen Reihen in einer gemeinsamen Ebene angeordnet sind, insbesondere jeweils ein Druckkopf (1; 3; 5; 7; 9; 11; 13; 15; 17) aus jeder Reihe mit einem jeweiligen Druckkopf (2; 4; 6; 8; 10; 12; 14; 16; 18) aus jeder anderen Reihe in einer gemeinsamen Ebene liegt.

3. Druckvorrichtung nach einem der vorhergehenden Ansprüche, **dadurch gekennzeichnet, dass** jeder Druckkopf (1 bis 18) eine durch seinen Druckbereich, d. h. durch die Lage der Düsenöffnungen bestimmte Längsrichtung aufweist und mit dieser schräg zur Druckrichtung (19) angeordnet ist.

4. Druckvorrichtung nach einem der vorhergehenden Ansprüche, **dadurch gekennzeichnet, dass** die Druckköpfe (1 bis 18) derart angeordnet sind, dass Druckköpfe (1 bis 18) aus verschiedenen Reihen mit ihrer Längsrichtung in einer gemeinsamen Ebene liegen.

5. Druckvorrichtung nach einem der vorhergehenden Ansprüche, **dadurch gekennzeichnet, dass** Druckkopfhalter (23; 24) vorgesehen sind, an denen Druckköpfe (1 bis 18) aus verschiedenen Reihen gelagert sind, insbesondere zumindest jeweils ein Druckkopf (1; 2; 3; 4; 5; 6; 7; 8; 9; 10; 11; 12; 13; 14; 15; 16; 17; 18) aus jeder Reihe gelagert ist, wobei vorzugsweise die Druckkopfhalter (23; 24) eben ausgebildet sind, insbesondere zumindest eine ebene Oberfläche besitzen.

6. Druckvorrichtung nach Anspruch 1, **dadurch gekennzeichnet, dass** die Druckvorrichtung ein Mittel zum Ändern der Beschichtung oder einer Beschichtung einer Druckform aufträgt.

7. Druckvorrichtung nach Anspruch 6, **dadurch gekennzeichnet, dass** die Druckform als Flachdruckplatte ausgebildet ist.

## Claims

1. A printing apparatus with a plurality of print heads (1 to 18) which have in each case a printing area, the extension of which in the printing direction (19) fixes a line height and the extension of which transverse to the printing direction (19) fixes a gap width, wherein the print heads (1 to 18) are arranged in a plurality of parallel rows at a distance from one another and the print heads (1 to 18) of different rows are offset with respect to one another transversely to the printing direction (19), **characterized in that** the distribution interval (21) of the print heads (1 to 18) in one row in each case corresponds to the gap width multiplied by the number of the rows and the residual distance of the rows from one another corresponds to the line height multiplied by the number of the rows increased by one.

2. A printing apparatus according to the preceding Claim, **characterized in that** print heads (1 to 18) from different rows are arranged in a common plane, and in particular one print head (1; 3; 5; 7; 9; 11; 13; 15; 17) from each row is situated in a common plane in each case with a respective print head (2; 4; 6; 8; 10; 12; 14; 16; 18) from every other row.

3. A printing apparatus according to one of the preceding Claims, **characterized in that** each print head (1 to 18) has a longitudinal direction determined by its printing area, i.e. by the position of the nozzle openings, and is arranged with the said longitudinal direction at an angle to the printing direction (19).

4. A printing apparatus according to any one of the preceding Claims, **characterized in that** the print heads (1 to 18) are arranged in such a way that print heads (1 to 18) from different rows are situated with their longitudinal direction in a common plane.

5. A printing apparatus according to any one of the preceding Claims, **characterized in that** print-head holders (23; 24) are provided, on which print heads (1 to 18) from different rows are mounted, in particular at least one print head (1; 2; 3; 4; 5; 6; 7; 8; 9; 10; 11; 12; 13; 14; 15; 16; 17; 18) from each row in each case, wherein the print-head holders (23; 24) are preferably made flat, and in particular have at least one flat surface.

6. A printing apparatus according to Claim 1, **characterized in that** the printing apparatus applies an agent for altering the coating or a coating of a printing forme.

7. A printing apparatus according to Claim 6, **characterized in that** the printing forme is constructed in the form of a flatbed printing plate.

## Revendications

1. Dispositif d'impression, comprenant une pluralité de têtes d'impression (1 à 18), présentant chacune une zone d'impression, dont l'étendue, dans la direction d'impression (19), fixe une hauteur de ligne et dont l'étendue, transversalement à la direction d'impression (19), fixe une largeur de colonne, les têtes d'impression (1 à 18) étant disposées en plusieurs rangées parallèles, espacées les unes des autres, et les têtes d'impression (1 à 18) de rangées différentes étant décalées les unes par rapport aux autres, transversalement par rapport à la direction d'impression (19), **caractérisé en ce que** l'espacement de division (21) des têtes d'impression (1 à 18) dans chaque fois une rangée correspond à la largeur de colonne, multipliée par le nombre des rangées, et l'espacement, entre rangées, des rangées entre elles, correspond à la hauteur de ligne multipliée par le nombre, augmenté de un, de rangées.

2. Dispositif d'impression selon la revendication précédente, **caractérisé en ce que** des têtes d'impression (1 à 18) issues de différentes rangées sont disposées dans un plan commun, en particulier chaque fois une tête d'impression (1 ; 3 ; 5 ; 7 ; 9 ; 11 ; 13 ; 15 ; 17), issue de chaque rangée, est située dans un plan commun avec une tête d'impression (2 ; 4 ; 6 ; 8 ; 10 ; 12 ; 14 ; 16 ; 18) respective, issue de chaque autre rangée.

3. Dispositif d'impression selon l'une des revendications précédentes, **caractérisé en ce que** chaque tête d'impression (1 à 18) présente une direction longitudinale déterminée par sa zone d'impression, c'est-à-dire par la position des ouvertures de buse, et est disposée avec celle-ci orientée obliquement par rapport à la direction d'impression (19).

4. Dispositif d'impression selon l'une des revendications précédentes, **caractérisé en ce que** les têtes d'impression (1 à 18) sont disposées de manière que des têtes d'impression (1 à 18) issues de rangées différentes soient situées avec leur direction longitudinale dans un plan commun.

5. Dispositif d'impression selon l'une des revendications précédentes, **caractérisé en ce que** sont prévus des supports de têtes d'impression (23 ; 24), sur lesquels des têtes d'impression (1 à 18) issues de rangées différentes sont montées, en particulier au moins chaque fois une tête d'impression (1 ; 2 ; 3 ; 4 ; 5 ; 6 ; 7 ; 8 ; 9 ; 10 ; 11 ; 12 ; 13 ; 14 ; 15 ; 16 ; 17 ; 18) issue de chaque rangée est montée, sachant que, de préférence, les supports de têtes d'impression (23 ; 24) sont de configuration plane, en particulier comprennent au moins une surface plane.

6. Dispositif d'impression selon la revendication 1, **caractérisé en ce que** le dispositif d'impression applique un moyen pour modifier le revêtement ou un revêtement d'une forme d'impression.

7. Dispositif d'impression selon la revendication 6, **caractérisé en ce que** la forme d'impression est réalisée sous forme de plaque d'impression plate.
